# EUROPÄISCHE PATENTSCHRIFT

(11) **EP 0 355 393 B1**
(45) Veröffentlichungstag und Bekanntmachung des Hinweises auf die Patenterteilung: **31.03.1993**
(21) Anmeldenummer: 89113111.2
(22) Anmeldetag: 18.07.1989
(51) Int. Cl.: B22D 11/08

(54) **Anfahrstrang für Stranggiessanlagen**
Dummy bar for continuous casting plants
Fausse barre pour installations de coulée continue

(30) Priorität: 13.08.1988 DE 3827582
(43) Veröffentlichungstag der Anmeldung: 28.02.1990
(73) Patentinhaber: SMS SCHLOEMANN-SIEMAG AKTIENGESELLSCHAFT, 40237 Düsseldorf (DE)
(72) Erfinder: Streubel, Hans, D-4006 Erkrath (DE)
(74) Vertreter: Müller, Gerd, Dipl.-Ing.

(56) Entgegenhaltungen:
- AT-B- 301 072
- DE-A- 2 809 844
- US-A- 3 262 162
- US-A- 3 451 466
- US-A- 3 656 538

## Beschreibung

Die Erfindung betrifft einen mit Anfahrkopf versehenen Anfahrstrang für Stranggießanlagen mit zumindest teilweise bogenförmiger Strangführung, wobei auf einem flexiblen Metallband beidseits mehrere Reihen von Kontaktgliedern über einen Teil ihrer Länge befestigt sind und freie Vorsprünge von Kontaktgliedern verschiedener Reihen sich in Längsrichtung des Anfahrstranges überlappen.

Bei einem derartigen durch die DE-OS 28 09 844 bekannten Anfahrstrang sind auf einem flexiblen Blech nebeneinander mehrere Reihen Kontaktglieder in versetzter Teilung angeordnet. Die Kontaktglieder sind zur Bildung eines biegefreien Überlappungsbereichs trapezförmig oder abgeschrägt gestaltet und mit ihrer kleineren Fläche auf der Blechoberfläche befestigt.

Dieser Anfahrstrang hat folgende Nachteile: Das Blech ist jeweils nur auf den schmalen Überlappungsbereichen frei biegbar, wodurch es zu Kerbspannungen in diesen Bereichen kommt. Daher ist der Anfahrstrang für Strangführungen mit kleinem Bogenradius nicht geeignet. Bei jedem Kontakt der angetriebenen Rollen der Strangführung mit einem Überlappungsbereich entsteht aufgrund der kleineren Befestigungsflächen der Kontaktglieder ein Kippmoment, wodurch ihre Befestigungsstellen zu stark beansprucht werden.

Aufgabe der Erfindung ist die Schaffung eines einfachen, betriebssicheren Anfahrstranges, der insbesondere für Stranggießmaschinen für dünne Stahlbänder mit kleinem Bogenradius der Strangführung geeignet ist. Darüber hinaus sollen Kippmomente in Kontaktgliedern und Kerbspannungen im flexiblen Band vermieden werden.

Diese Aufgabe wird erfindungsgemäß bei dem gattungsgemäßen Anfahrstrang dadurch gelöst, daß das flexible Blech der Projektion der freien Vorsprünge entsprechende Lücken aufweist.

Die Aufgabe der Erfindung wird alternativ dadurch gelöst, daß der Anfahrstrang aus mehreren im Abstand nebeneinander angeordneten flexiblen Blechstreifen besteht, die durch Querstege von Kontaktgliedern verbunden sind und daß Längsstege mit freien Vorsprüngen der Kontaktglieder sich im Abstandsbereich der Blechstreifen befinden.

Die erfindungsgemäßen Anfahrstränge sind kostengünstig herstellbar und wartungsarm. Durch Vermeidung von Kippmomenten und Kerbspannungen wird die Betriebssicherheit erhöht.

Weitere vorteilhafte Ausgestaltungen der Erfindung ergeben sich aus den Unteransprüchen.

In der Zeichnung sind zwei Ausführungsbeispiele der Erfindung dargestellt. Es zeigen
- Fig. 1: die Teilansicht eines Anfahrstranges mit rechteckigen Kontaktgliedern,
- Fig. 2: einen vergrößerten Längsschnitt gemäß der Linie II-II in Fig. 1,
- Fig. 3: die Teilansicht eines aus mehreren Blechstreifen gebildeten Anfahrstranges
und
- Fig. 4: einen vergrößerten Längsschnitt gemäß der Linie IV-IV in Fig. 3.

Der in den Figuren 1 und 2 dargestellte Anfahrstrang 1 besteht aus einem vorzugsweise aus Federstahl bestehenden flexiblen Blech 2, an dessen einem Ende ein Anfahrkopf 3 zum Verschluß einer Stranggießkokille und zur Bildung einer Verbindung mit dem Gießstrang befestigt ist. Das Blech 2 ist in einem Schlitz 3a des Anfahrkopfes befestigt.

In dem flexiblen Blech 2 befinden sich in vier Reihen in Längsrichtung angeordnete Ausnehmungen 4, 5, 6, 7, von denen jeweils zwei benachbarte Reihen der Ausnehmungen 4, 5 und 6, 7 eine gegeneinander versetzte Teilung aufweisen. Zwischen den Ausnehmungen sind auf jeder Seite des Bleches 2 rechteckige Kontaktglieder 8 mit Nieten 9 befestigt, die mit Vorsprüngen 10 über die Ausnehmungen 4, 5, 6, 7 ragen, wo sie durch Zwischenbleche 11 gegeneinander abgestützt sind. Die versetzte Befestigung der Kontaktglieder 8 führt zur Überlappung ihrer Vorsprünge 10,so daß der Anfahrstrang 1 bei seinem Weg durch die Strangführung der Stranggießanlage eine lückenlose und damit stoßfreie Kontaktbahn für die Strangführungsrollen bildet. Der Übergang zum Anfahrkopf 3 wird durch an diesem angeordnete Vorsprünge 10a erreicht.

Die Kontaktfreie Führung der Vorsprünge 10, 10a innerhalb der Ausnehmungen 4, 5, 6, 7 ermöglicht eine freie Anpassung des Anfahrstranges 1 auch innerhalb einer Strangführung mit kleinem Krümmungsradius. Der neue Anfahrstrang 1 ist auch bei einer Stranggießanlage nach dem Strangabbiegesystem verwendbar.

Der in Fig. 3 und 4 dargestellte Anfahrstrang 12 besteht aus fünf im Abstand nebeneinander angeordneten flexiblen Blechstreifen 13, 14, 15, 16, 17 vorzugsweise aus Federstahl. Die Blechstreifen sind mit einem Ende in einen Schlitz 18a eines Anfahrkopfes 18 eingeführt und befestigt.

Die Blechstreifen 13, 14, 15, 16, 17 sind auf jeder Seite durch die Querstege 19a, 20a von doppelkreuzförmigen Kontaktgliedern 19, 20 durch Nieten 21 verbunden. Die Längsstege 19b, 20b der Kontaktglieder 19, 20 erstrecken sich in den Abstandsbereichen 22 uns 23 der Blechstreifen 13-17. Dabei überlappen sich die Längsstege 19b, 20b aufeinanderfolgender Kontaktglieder 19, 20 in wechselnden Abstandsbereichen 22, 23. Zwischen den Längsstegen 19b, 20b gegenüberliegender Kontaktglieder 19, 20 sind Zwischenbleche 24 angeordnet.

An der Befestigungsseite des Anfahrkopfes 18 befinden sich zur Bildung eines stoßfreien Übergangs Vorsprünge 25.

Der so geschaffene kostengünstige Anfahrstrang 12 kann von den Strangführungsrollen gleichmäßig und stoßfrei gefördert werden, wobei eine gute Anpassung an kleine Krümmungsradien der Strangführung bzw. Abbiegungsradien möglich sind.

## Patentansprüche

1. Mit einem Anfahrkopf (3, 18) versehener Anfahrstrang (1, 12) für Stranggießanlagen mit zumindest teilweise bogenförmiger Strangführung, wobei auf einem flexiblen Blech (2) beidseits mehrere Reihen von Kontaktgliedern (8) über einen Teil ihrer Länge befestigt sind und freie Vorsprünge (10, 19b, 20b) von Kontaktgliedern (8) verschiedener Reihen sich in Längsrichtung des Anfahrstranges (1, 12) überlappen, dadurch gekennzeichnet,
daß das flexible Blech (2) der Projektion der freien Vorsprünge (10) entsprechende Ausnehmungen (4, 5, 6, 7) aufweist.

2. Mit einem Anfahrkopf (3, 18) versehener Anfahrstrang (1, 12) für Stranggießanlagen mit zumindest teilweise bogenförmiger Strangführung, wobei auf einem flexiblen Blech (2) beidseits mehrere Reihen von Kontaktgliedern (8) über einen Teil ihrer Länge befestigt sind und freie Vorsprünge (10, 19b, 20b) von Kontaktgliedern (8) verschiedener Reihen sich in Längsrichtung des Anfahrstranges (1, 12) überlappen, dadurch gekennzeichnet,
daß der Anfahrstrang (12) aus mehreren im Abstand nebeneinander angeordneten flexiblen Blechstreifen (13, 14, 15, 16, 17) besteht, die durch Querstege (19a, 20a) von Kontaktgliedern (19, 20) verbunden sind und daß Längsstege (19b, 20b) mit freien Vorsprüngen der Kontaktgliedern (19, 20) sich im Abstandsbereich (22, 23) der Blechstreifen (13, 14, 15, 16, 17) befinden.

3. Anfahrstrang nach Anspruch 1 oder 2,
dadurch gekennzeichnet,
daß zwischen gegenüberliegenden Vorsprüngen (10) der Kontaktglieder (8, 19, 20) im Bereich der Ausnehmungen (4, 5, 6, 7, 22, 23) der Dicke der Bleche (2, bzw. 13, 14, 15, 16, 17) entsprechende Zwischenbleche (11, 24) angeordnet sind.

4. Anfahrstrang nach Anspruch 1,
dadurch gekennzeichnet,
daß die Kontaktglieder (8) rechteckig gestaltet sind.

5. Anfahrstrang nach Anspruch 1 oder 2,
dadurch gekennzeichnet,
daß die Kontaktglieder (19, 20) kreuzförmig oder in Querrichtung mehrfach kreuzförmig gestaltet sind.

6. Anfahrstrang nach einem oder mehreren der Ansprüche 1 bis 5,
dadurch gekennzeichnet,
daß die Bleche (2 bzw. 13, 14, 15, 16, 17) aus Federstahl bestehen.

7. Anfahrstrang nach einem oder mehreren der Ansprüche 1 bis 6,
dadurch gekennzeichnet,
daß die Kontaktglieder (8 bzw. 19, 20) durch Nieten (9, 21) mit den Blechen ( 2 bzw. 13, 14, 15, 16, 17) verbunden sind.

8. Anfahrstrang nach einem oder mehreren der Ansprüche 1 bis 7,
dadurch gekennzeichnet,
daß die Bleche (2 bzw. 13, 14, 15, 16, 17) in Schlitzen (3a, 18a) an der Unterseite des Anfahrkopfes (3 bzw. 18) befestigt sind.

## Claims

1. Starting strip (1, 12), provided with a starting head (3, 18), for strip casting plant with at elast one partly curved strip guide, wherein several rows of contact elements (8) are fastened over a part of their length at both sides on a flexible sheet metal plate (2) and free projections (10, 196, 206) of contact elements (8) of different rows overlap in longitudinal direction of the starting strip (1, 12), characterised thereby that the flexible sheet metal plate (2) has recesses (4, 5, 6, 7) corresponding to the projection of the free projections.

2. Starting strip (1, 12), provided with a starting head (3, 18), for strip casting plant with at least one partly curved strip guide, wherein several rows of contact elements (8) are fastened over a part of their length at both sides on a flexible sheet metal plate (2) and free projections (10, 196, 206) of contact elements (8) of different rows overlap in longitudinal direction of the starting strip (1, 12), characterised thereby that the starting strip (12) consists of several flexible sheet metal plate strips (13, 14, 15, 16, 17) which are arranged at a spacing near one another and are connected by transverse webs (19a, 20a) of contact elements (19, 20) and that longitudinal webs (19b, 20b) with free projections of the contact elements (19, 20) are disposed in the spacing region (22, 23) of the sheet metal strips (13, 14, 15, 16, 17).

3. Starting strip according to claim 1 or 2, characterised thereby that arranged between oppositely disposed projections (10) of the contact elements (8, 19, 20) and in the region of the recesses (4, 5, 6, 7, 22, 23) are intermediate sheet metal plates (11, 12) corresponding to the thickness of the sheet metal plates (2, or 13, 14, 15, 16, 17).

4. Starting strip according to claim 1, characterised thereby that the contact elements (8) are shaped to be rectangular.

5. Starting strip according to claim 1 or 2, characterised thereby that the contact elements (19, 20) are shaped to be cruciform or, in transverse direction, multiply cruciform.

6. Starting strip according to one or more of claims 1 to 5, characterised thereby that the sheet metal plates (2 or 13, 14, 15, 16, 17) consist of spring steel.

7. Starting strip according to one or more of claims 1 to 6, characterised thereby that the contact elements (8 or 19, 20) are connected with the sheet metal plates (2 or 13, 14, 15, 16, 17) by rivets (9, 21).

8. Starting strip according to one or more of claims 1 to 7, characterised thereby that the sheet metal plates (2 or 13, 14, 15, 16, 17) are fastened in slots (3a, 18a) at the underside of the starting head (3 or 18).

## Revendications

1. Fausse barre (1, 12) pour installations de coulée continue ayant une allure au moins partiellement courbée, la fausse barrre étant munie d'une tête de barre (3, 18), plusieurs rangées d'éléments de contact (8) étant fixées des deux côtés d'une feuille métallique flexible (2), sur une partie de la longueur de ceux-ci et des parties en saillie libre (10, 19b, 20b) des éléments de contact (8) de diverses rangées se chevauchant dans la direction longitudinale de la fausse barre (1, 12),
caractérisée en ce que la feuille métallique flexible (2) comporte des évidements (4, 5, 5, 7) correspondant à la projection des parties en saillie libre (10).

2. Fausse barre (1, 12) pour installations de coulée continue ayant une allure au moins partiellement courbée, la fausse barre étant munie d'une tête de barre (3, 18), plusieurs rangées d'éléments de contact (8) étant fixées des deux côtés d'une feuille métallique flexible (2), sur une partie de la longueur de ceux-ci et des parties en saillie libre (10, 19b, 20b) des éléments de contact (8) de diverses rangées se chevauchant dans la direction longitudinale de la fausse barre (1, 12),
caractérisée en ce qu'elle (12) consiste en plusieurs bandes métalliques (13, 14, 15, 16, 17) flexibles agencées à distance l'une à côté de l'autre, qui sont reliées par des traverses (19a, 20a) d'éléments de contact (19, 20) et en ce que des parties longitudinales (19b, 20b) munies de parties en saillie libre des éléments de contact (19, 20) se trouvent dans l'espace (22, 23) compris entre les bandes métalliques (13, 14, 15, 16, 17).

3. Fausse barre selon la revendication 1 ou 2,
caractérisée en ce que des feuilles métalliques intercalaires (11, 24) d'épaisseur correspondant à celle des feuilles métalliques (2 oubien 13, 14, 15, 16, 17) sont agencées entre les parties en saillie libre opposées (10) des éléments de contact (8, 19, 20), dans la zone des évidements (4, 5, 6, 7, 22, 23).

4. Fausse barre selon la revendication 1,
caractérisée en ce que les éléments de contact (8) sont rectangulaires.

5. Fausse barre selon la revendication 1 ou 2,
caractérisée en ce que les éléments de contact (19, 20) sont cruciformes ou, dans la direction transversale, pluri-cruciformes.

6. Fausse barre selon l'une ou plusieurs des revendications 1 à 5,
caractérisée en ce que les feuilles métalliques (2 ou 13, 14 , 15, 16, 17) consistent en acier ressort.

7. Fausse barre selon l'une ou plusieurs des revendications 1 à 6,
caractérisée en ce que les éléments de contact (8 ou 19, 20) sont reliés aux feuilles métalliques (2 ou 13, 14, 15, 16, 17) par des rivets (9, 21).

8. Fausse barre selon l'une ou plusieurs des revendications 1 à 7,
caractérisée en ce que les feuilles métalliques (2 ou 13, 14, 15, 16, 17) sont fixées dans des fentes (3a, 18a), à la face inférieure de la tête de barre (3 ou 18).
